# EUROPÄISCHE PATENTSCHRIFT

(11) **EP 3 394 364 B1**
(45) Veröffentlichungstag und Bekanntmachung des Hinweises auf die Patenterteilung: **17.07.2019**
(21) Anmeldenummer: 16825994.3
(22) Anmeldetag: 16.12.2016
(51) Int. Cl.: E04F 21/00, B25B 5/00, E04F 19/04

(54) **VORRICHTUNG ZUM ANDRÜCKEN EINER SOCKELLEISTE AN EINE WAND**
DEVICE FOR PRESSING A BASEBOARD AGAINST A WALL
DISPOSITIF SERVANT À PRESSER UNE PLINTHE SUR UN MUR

(30) Priorität: 21.12.2015 AT 510892015
(43) Veröffentlichungstag der Anmeldung: 31.10.2018
(73) Patentinhaber: Neuhofer Jun., Franz, 4893 Zell am Moos (AT)
(72) Erfinder: Neuhofer Jun., Franz, 4893 Zell am Moos (AT)
(74) Vertreter: Patentanwaltskanzlei Hübscher
(86) Internationale Anmeldenummer: PCT/AT2016/050265
(87) Internationale Veröffentlichungsnummer: WO 2017/106887

(56) Entgegenhaltungen:
- WO-A1-2015/101749
- DE-A1- 3 127 743
- DE-U1- 29 917 499

## Beschreibung

### Technisches Gebiet

Die Erfindung bezieht sich auf eine Vorrichtung zum Andrücken einer eine Anschlussfuge zwischen einem Bodenbelag und einer Wand abdeckenden Sockelleiste an die Wand mit einem an der Sockelleiste anliegenden Druckkopf und einem gegenüber dem Bodenbelag abgestützten Stützfuß für den Druckkopf.

### Stand der Technik

Zum Aushärten einer Klebeverbindung zwischen einer Wand und einer die Anschlussfuge zwischen einem Bodenbelag und der Wand überbrückenden Sockelleiste ist es erforderlich, die Sockelleiste in einer gewünschten Stellung an der Wand angedrückt zu halten, bis durch ein zumindest teilweises Aushärten des Klebers eine ausreichende Haftung der Sockelleiste an der Wand erreicht wird. Zu diesem Zweck ist es bekannt (WO 2015/101749 A1), eine Vorrichtung einzusetzen, die eine die Stirnseite des Bodenbelags umfassende, quer zur Wand verlaufende Zahnleiste aufweist, entlang der ein an die Sockelleiste anstellbarer Druckkopf verlagert wird. Der Druckkopf ist hierfür mit einem Stützfuß versehen, der die Zahnleiste nach Art eines einfachen Klinkengesperres mit einer federnden Zunge als Klinke aufnimmt, sodass der Stützfuß entlang der Zahnleist nur in Richtung zur Wand, nicht aber gegensinnig dazu verlagert werden kann. Abgesehen davon, dass zum Lösen des Druckkopfs die Zahnleiste im Sockelbereich durchtrennt werden muss, kann der Teil der Zahnleiste unterhalb der angeklebten Sockelleiste nicht mehr entfernt werden, sodass zwischen dem Bodenbelag und der Sockelleiste eine durch die Dicke der Zahnleiste bestimmte Fuge frei bleibt und bei einem nicht sorgfältigen Abschneiden der Zahnleiste ein Leistenrest durch die Fuge vorsteht.

DE29917499U1 offenbart eine Vorrichtung, die alle Merkmale des Oberbegriffs von Anspruch 1 aufweist.

### Darstellung der Erfindung

Der Erfindung liegt somit die Aufgabe zugrunde, eine Vorrichtung zum Andrücken einer Sockelleiste an eine Wand so auszugestalten, dass die Sockelleiste unter einem fugenlosen Anschluss an den Bodenbelag zur Klebebefestigung an der Wand angedrückt gehalten werden kann, und zwar mit sehr einfachen Konstruktionsmitteln.

Ausgehend von einer Vorrichtung der eingangs geschilderten Art löst die Erfindung die gestellte Aufgabe dadurch, dass der Druckkopf und der Stützfuß Teil eines Klemmhebels sind, der auf der dem Bodenbelag zugekehrten Seite des Stützfußes eine Reibfläche aufweist, und dass der Stützfuß in der Klemmstellung des Klemmhebels ein Schwenklager für den mit einer Gewichtsaufnahme versehenen Klemmhebel bildet.

Zufolge dieser Maßnahmen kann der auf den Bodenbelag aufgesetzte Klemmhebel um das durch den Stützfuß gebildete Schwenklager gegen die Sockelleiste abgeschwenkt werden, bis der Druckkopf unter Ausübung einer entsprechenden Klemmkraft an der Sockelleiste anliegt. Wegen der Verschwenkbarkeit des Klemmhebels kommt es nicht auf eine genaue Einhaltung des Abstands des Stützfußes der Klemmleiste von der Sockelleiste bzw. der Wand an, weil sich bei Abstandsdifferenzen lediglich die Höhenlage des an der Sockelleiste anliegenden Druckkopfs ändert. Die bodenseitige Reibfläche des Stützfußes verhindert, dass der Stützfuß entlang des Bodenbelags von der Wand weggleitet und sichert damit die Klemmhalterung der Sockelleiste an der Wand, wenn der Klemmhebel eine entsprechende Gewichtsbelastung erfährt. Hierfür ist der Klemmhebel mit einer Gewichtsaufnahme versehen, die unterschiedliche Gegenstände zur Gewichtsbelastung aufnehmen kann.

Besonders einfache Konstruktionsverhältnisse ergeben sich, wenn die bodenseitige Reibfläche in Form einer zylindrischen Wälzfläche ausgebildet ist, weil in diesem Fall die zylindrische Wälzfläche das Schwenklager bildet, sodass es keiner Anlenkung des Stützfußes am Klemmhebel zur Ausbildung eines Schwenklagers bedarf.

Um auch auf der Seite der Sockelleiste eine gute, gleitfrei Anlage des Klemmhebels an der Sockelleiste zu erreichen, kann der Klemmhebel auf der der Sockelleiste zugekehrten Seite des Druckkopfs ebenfalls eine eine Zylinderfläche bildende Reibfläche aufweisen. Die Zylinderform dieser Reibfläche erlaubt eine Anpassung an die jeweilige Querschnittsform der Sockelleiste und an unterschiedliche Hähenlagen.

Zur Sicherung einfachster Konstruktionsbedingungen kann der Klemmhebel zwei miteinander verbundene Seitenwangen aufweisen, die bodenseitig eine Fußplatte als Stützfuß und auf der Seite der Sockelleiste eine Kopfplatte als Druckkopf tragen und auf der dem Bodenbelag abgekehrten Seite die Gewichtsaufnahme bilden. Durch die der Kufenform der Seitenwangen folgende Fußplatte bildet der Klemmhebel eine Art Wippe, die eine gute Handhabung des Klemmhebels sichert, zumal die mit gegenseitigem Abstand voneinander angeordneten Seitenwangen mit ihren oberen Stirnrändern eine vorteilhafte Auflage für unterschiedliche Gegenstände zur Gewichtsbelastung bilden können.

### Kurze Beschreibung der Erfindung

In der Zeichnung ist der Erfindungsgegenstand beispielsweise dargestellt. Es zeigen
- Fig. 1: eine erfindungsgemäße Vorrichtung zum Andrücken einer Sockelleiste an eine Wand in einer schematischen Seitenansicht und
- Fig. 2: diese Vorrichtung in einer Draufsicht.

### Weg zur Ausführung der Erfindung

Die anmeldungsgemäße Vorrichtung zum Andrücken einer die Anschlussfuge 1 zwischen einem Bodenbelage 2 und einer Wand 3 überbrückenden Sockelleiste 4 an die Wand 3 umfasst einen Klemmhebel 5, der einerseits einen Stützfuß 6 und anderseits einen Druckkopf 7 bildet. Zufolge der dargestellten konstruktiven Ausgestaltung des Klemmhebels 5 setzt sich dieser aus zwei miteinander verbundenen Seitenwangen 8 zusammen, die bodenseitig eine Fußplatte 9 als Stützfuß 6 und auf der Seite der Sockelleiste 4 eine Kopfplatte 10 als Druckkopf 7 tragen. Sowohl die Fußplatte 9 als auch die Kopfplatte 10 bilden eine zylindrische Reibfläche 11, die im Bereich des Stützfußes 6 als Wälzfläche dient. Auf der dem Bodenbelag 2 abgekehrten Seite ergeben die beiden Seitenwangen eine Gewichtsaufnahme 12, sodass der Klemmhebel 5 durch ein im Bereich der Gewichtsaufnahme 12 aufgelegtes Gewicht im Sinne des Pfeiles 13 der Fig. 1 belastet werden kann.

Um die Sockelleiste 4 zum Aushärten der Klebeschicht, über die sie an der Wand 3 festgeklebt wird, unter einem entsprechenden Druck an der Wand 3 anliegend festhalten zu können, wird der Klemmhebel 5 mit dem Stützfuß 6 in einem entsprechenden Abstand von der Sockelleiste 4 auf den Bodenbelag 2 aufgesetzt und um den ein Schwenklager bildenden Stützfuß 6 gegen die Sockelleiste 4 geschwenkt, bis der Druckkopf 7 an der Sockelleiste 4 anschlägt und diese klemmend an die Wand 3 andrückt. Voraussetzung hierfür ist, dass der Stützfuß 6 durch die Reibfläche 11 verschiebefest gegenüber dem Bodenbelag 2 gehalten wird. Zur Aufrechterhaltung des auf die Sockelleiste 4 einwirkenden Klemmdrucks ist eine Gewichtsbelastung der Klemmleiste 5 erforderlich, um durch das damit einhergehende Gewichtsmoment den Klemmhebel 5 so zu belasten, dass die Sockelleiste 4 an der Wand 3 angedrückt gehalten wird. Zur Gewichtsbelastung des Klemmhebels 5 können unterschiedliche Gegenstände eingesetzt werden, die auf die Gewichtsaufnahme 12 des Klemmhebels gelegt werden. Durch eine Riffelung der Gewichtsaufnahme 12 kann für einen guten Halt der als Belastungsgewicht eingesetzten Gegenstände auf dem Klemmhebel 5 gesorgt werden. Zum Lösen des Klemmhebels 5 braucht dieser lediglich nach einer Abnahme des eingesetzten Belastungsgewichts von der Sockelleiste 4 weggeschwenkt und vom Bodenbelag 2 abgehoben zu werden.

## Patentansprüche

1. Vorrichtung zum Andrücken einer eine Anschlussfuge (1) zwischen einem Bodenbelag (2) und einer Wand (3) abdeckenden Sockelleiste (4) an die Wand (3) mit einem an der Sockelleiste (4) anliegenden Druckkopf (7) und einem gegenüber dem Bodenbelag (2) abgestützten Stützfuß (6) für den Druckkopf (7), wobei der Druckkopf (7) und der Stützfuß (6) Teil eines Klemmhebels (5) sind, wobei der Stützfuß (6) in der Klemmstellung des Klemmhebels (5) ein Schwenklager für den Klemmhebel (5) bildet, **dadurch gekennzeichnet, dass** der Klemmhebel auf der dem Bodenbeleg (2) zugekehrten Seite des Stützfußes (6) eine Reibfläche (11) aufweist und mit einer Gewichtsaufnahme (12) versehen ist.

2. Vorrichtung nach Anspruch 1, **dadurch gekennzeichnet, dass** die bodenseitige Reibfläche (11) in Form einer zylindrischen Wälzfläche ausgebildet ist.

3. Vorrichtung nach Anspruch 1 oder 2, **dadurch gekennzeichnet, dass** der Klemmhebel (5) auf der der Sockelleiste (4) zugekehrten Seite des Druckkopfs (7) eine eine Zylinderfläche bildende Reibfläche (11) aufweist.

4. Vorrichtung nach einem der Ansprüche 1 bis 3, **dadurch gekennzeichnet, dass** der Klemmhebel (5) zwei miteinander verbundene Seitenwangen (8) aufweist, die bodenseitig eine Fußplatte (9) als Stützfuß (6) und auf der Seite der Sockelleiste (4) eine Kopfplatte (10) als Druckkopf (7) tragen und auf der dem Bodenbelag (2) abgekehrten Seite die Gewichtsaufnahme (12) bilden.

## Claims

1. Device for pressing a skirting board (4), which covers a joint gap (1) between a floor covering (2) and a wall (3), onto the wall (3), having a pressing head (7), which lies against the skirting board (4), and a support foot (6), which is braced with respect to the floor covering (2), for the pressing head (7), wherein the pressing head (7) and the support foot (6) are part of a clamping lever (5), wherein, when the clamping lever (5) is in the clamping position, the support foot (6) forms a pivot bearing for the clamping lever (5), **characterised in that**, on the side of the support foot (6) facing the floor covering (2), the clamping lever has a friction surface (11) and is provided with a weight receiver (12).

2. Device as claimed in claim 1, **characterised in that** the floor-side friction surface (11) is in the form of a cylindrical rolling surface.

3. Device as claimed in claim 1 or 2, **characterised in that**, on the side of the pressing head (7) facing the skirting board (4), the clamping lever (5) has a friction surface (11) forming a cylindrical surface.

4. Device as claimed in any one of claims 1 to 3, **characterised in that** the clamping lever (5) has two mutually connected side flanges (8) which, on the floor side, have a foot plate (9) as support foot (6) and, on the skirting board (4) side, have a head plate (10) as pressing head (7) and, on the side facing away from the floor covering (2), form the weight receiver (12).

## Revendications

1. Dispositif servant à presser une plinthe (4), qui recouvre un joint de raccordement (1) entre un revêtement de sol (2) et un mur (3), sur le mur (3), comprenant une tête de pression (7) s'appliquant au niveau de la plinthe (4) et un pied d'appui (6), soutenu par rapport au revêtement de sol (2), pour la tête de pression (7), dans lequel la tête de pression (7) et le pied d'appui (6) sont partie d'un levier de serrage (5), le pied d'appui (6) formant, dans la position de serrage du levier de serrage (5), un palier de pivotement pour le levier de serrage (5), **caractérisé en ce que** le levier de serrage comporte sur la face du pied d'appui (6) tournée vers le revêtement de sol (2) une surface de frottement (11) et est pourvu d'un élément de réception de poids (12).

2. Dispositif selon la revendication 1, **caractérisé en ce que** la face de frottement (11) côté sol, est réalisée sous la forme d'une surface de roulement cylindrique.

3. Dispositif selon la revendication 1 ou 2, **caractérisé en ce que** le levier de serrage (5) comporte sur la face de la tête de pression (7) tournée vers la plinthe (4) une surface de frottement (11) formant une surface de cylindre.

4. Dispositif selon l'une des précédentes revendications 1 à 3, **caractérisé en ce que** le levier de serrage (5) comporte deux joues latérales (8) reliées ensemble, qui portent côté sol, une plaque de base (9) en tant que plaque de soutien (6) et sur le côté de la plinthe (4), une plaque supérieure (10) en tant que plaque de pression (7) et forment sur le côté opposé du revêtement de sol (2), l'élément de réception de poids (12).
